# EUROPÄISCHE PATENTSCHRIFT

(11) **EP 2 278 861 B1**
(45) Veröffentlichungstag und Bekanntmachung des Hinweises auf die Patenterteilung: **18.09.2013**
(21) Anmeldenummer: 10182653.5
(22) Anmeldetag: 26.11.2004
(51) Int. Cl.: H05B 37/02

(54) **Zentrale Versorgung über mehrere DC-Ausgangskreise**
Central power supply having several DC output circuits
Alimentation centrale utilisant plusieurs circuits à courant continu

(30) Priorität: 14.01.2004 DE 102004002016
(43) Veröffentlichungstag der Anmeldung: 26.01.2011
(62) Teilanmeldung aus: 04028165.1
(73) Patentinhaber: Tridonic GmbH & Co KG, 6851 Dornbirn (AT)
(72) Erfinder: Richter, Falk, 6830, Rankweil (AT)
(74) Vertreter: Rupp, Christian

(56) Entgegenhaltungen:
- EP-A- 1 220 581
- WO-A-94/27419
- DE-U- 29 622 825
- GB-A- 943 241
- US-A- 4 626 697
- US-A1- 2002 158 591
- US-A1- 2003 036 807

## Beschreibung

Die vorliegende Erfindung bezieht sich auf die Steuerung von Leuchtmittel-Betriebsgeräten ausgehend von einer zentralen Einheit.

Dabei geht die Erfindung von einem in Fig. 2 schematisch dargestellten System aus. In diesem Beispiel ist das Leuchtmittel eine Gasentladungslampe 5, die von einem elektrischen Vorschaltgerät (EVG) 1 als Betriebsgerät angesteuert wird. In üblicher Weise weist dieses EVG 1 einen Gleichrichter mit Leistungsfaktor-Korrekturschaltung (PFC, Power Factor Correction) 2, einen Elektrolyt-Speicherkondensator 4 sowie einen HF-Wechselrichter 3 auf, der wiederum mittels über seinen Ausgangskreis 6 die Gasentladungslampe 5 ansteuert. Die Gleichspannung (Busspannung) liegt somit nur innerhalb des EVGs vor. Solche Systeme sind bekannt aus dem Druckschrifte DE 29622825 U1 und WO 94/27419.

Zusätzlich kann eine Notbeleuchtungssteuerung 7 vorgesehen sein.

Der Gleichrichter 2 in dem EVG 1 wird üblicherweise mit Wechselspannung 9, beispielsweise Netzspannung, versorgt.

Gleichzeitig ist es bekannt, das EVG 1 über eine Digital-oder Analogbussteuerung 8 anzusteuern, um somit die Lampe 5 zu starten, zu dimmen oder auszuschalten. Festzuhalten ist, dass bei diesem Stand der Technik in jedem Lampenbetriebsgerät (EVG 1) ein eigener Gleichrichter 2 mit PFC-Schaltung vorgesehen ist. Eine derartige PFC-Schaltung verringert bekanntlich störende Oberwellen im Eingangsstrom. Andererseits stellen diese lokal in jedem EVG 1 vorgesehenen Wechselrichter mit PFC 2 einen beträchtlichen Kostenfaktor dar, der den Trend zu äußerst kostengünstig gefertigten EVG's stark eingrenzt.

Ausgangspunkt und Aufgabe für die vorliegende Erfindung ist es dementsprechend, eine Ansteuerung für Leuchtmittel-Betriebsgeräte vorzuschlagen, die eine kostengünstigere Fertigung von Betriebsgeräten ermöglicht.

Zentraler Punkt der Erfindung ist es dabei, dass die Einheit Gleichrichter/PFC nicht mehr lokal in jedem Betriebsgerät, sondern zentral für mehrere Betriebsgeräte vorgesehen ist. Die Verbindung zwischen dieser Zentrale und den einzelnen Betriebsgeräten erfolgt erfindungsgemäß über einen DC-Ausgangskreis.

Gleichzeitig soll trotz der zentralen Ausgestaltung eine flexible und auf die Bedürfnisse der angeschlossenen Betriebsgeräte angepasste Versorgung ermöglicht werden.

Gemäß einem ersten Aspekt der Erfindung ist ein System zur Ansteuerung von Betriebsgeräten für Leuchtmittel vorgesehen. Dieses System weist eine Zentraleinheit auf, die eine Gleichrichterschaltung aufweist und mit Wechselspannung versorgbar ist. Weiterhin sind mehrere Betriebsgeräte vorgesehen, denen jeweils wenigstens ein Leuchtmittel zugeordnet ist. Die Zentraleinheit versorgt die Betriebsgeräte mit Gleichspannung über mehrere Ausgangskreise. Dabei können wenigstens zwei Ausgangskreis unterschiedliche Gleichspannungspegel aufweisen. Somit wird eine flexible Spannungsversorgung über die DC-Ausgangskreise gewährleistet.

Die Zentraleinheit kann weiterhin eine Leistungsfaktor-Korrekturschaltung (PFC-)Schaltung aufweisen.

Den Ausgangskreisen mit unterschiedlichen Gleichspannungspegeln können Betriebsgeräte für unterschiedliche Typen an Leuchtmitteln (beispielsweise Gasentladungslampe, LED, etc.) zugeordnet sein.

Die Zentraleinheit kann zusätzlich auch einen reinen Digitalsignal-Ausangskreis aufweisen, der also nicht zur Leistungsversorgung dient.

Mit dem Digitalsignal-Ausgangskreis kann ein Betriebsgerät verbunden sein, das eine von der Zentraleinheit unabhängige Spannungsversorgung, insbesondere eine Netz-Wechselspannungsversorgung aufweist.

Einer der Ausgangskreise der Zentraleinheit kann mit Masse verbunden sein, wobei wenigstens zwei weitere Ausgangskreise Gleichspannungspegel aufweisen, die um das Massepotential herum symmetrisch ausgelegt sind.

Alternativ können diese beiden weiteren Ausgangskreise auch asymmetrisch um das Massepotential herum ausgelegt sein.

Wenigstens ein Betriebsgerät kann mit Ausgangskreisen mit unterschiedlichen Gleichspannungspegeln verbunden sein.

Ein Ausgangskreis kann dabei beispielsweise für die Bereitstellung der Leuchtmittel-Betriebsleistung und wenigstens ein weiterer Ausgangskreis für die Bereitstellung einer Niedervolt-Spannungsversorgung von Logikbauteilen in einem Betriebsgerät dienen.

Wenigstens eines der Betriebsgeräte kann ein elektronisches Vorschaltgerät (EVG) für Gasentladungslampen sein, das einen Wechselrichter aufweist. In diesem Fall kann das Betriebsgerät auch als Ausgangs-Konverter bezeichnet werden.

Über wenigstens einen der Ausgangskreise können Ansteuersignale beispielsweise gemäß einer Powerline-Technik übermittelt werden, wobei diese Ansteuersignale also der Gleichspannung aufmoduliert sind.

In der Zentraleinheit selbst können für Ausgangskreise mit unterschiedlichen Gleichspannungspegeln unterschiedliche Gleichrichter- und/oder PFC-Module vorgesehen sein.

Gemäß einem weiteren Aspekt der Erfindung ist ein System zur Ansteuerung von Betriebsgeräten für Leuchtmittel vorgesehen, das eine Zentraleinheit aufweist, die eine Gleichrichterschaltung aufweist und mit Wechselspannung (beispielsweise Netzspannung) versorgbar ist. Dabei ist wenigstens ein Betriebsgerät für Leuchtmittel mit der Zentraleinheit über mehrere DC-Ausgangskreise mit unterschiedlichen Spannungspegeln.

Somit kann beispielsweise ein dem Betriebsgerät zugeordnetes Leuchtmittel durch Übertragung eines Ausschaltbefehles über einen der Ausgangskreise ausschaltbar sein, wobei die Spannungsversorgung über einen weiteren Ausgangskreis unverändert beibehalten werden kann.

Gemäß weiteren Aspekten bezieht sich die vorliegende Erfindung auch auf Verfahren zur Ansteuerung von Betriebsgeräten für Leuchtmittel.

Weitere Merkmale, Vorteile und Eigenschaften der vorliegenden Erfindung sollen nunmehr unter Bezugnahme auf die Figuren der beigefügten Zeichnungen sowie die folgende detaillierte Beschreibung eines Ausführungsbeispieles näher erläutert werden.
- Fig. 1: zeigt eine schematische Ansicht eines erfindungsgemäßen Steuersystems für
- Fig. 2: Leuchtmittel-Betriebsgeräte mit zentraler Gleichrichter/PFC-Einheit und DC-Ausgangskreis, zeigt eine aus dem Stand der Technik bekannte Betriebsmittel-Ausgestaltung für Gasentladungslampen,
- Fig. 3: zeigt ein Ausführungsbeispiel der vorliegenden Erfindung, bei dem Betriebsgeräte für Leuchtmittel mit der Zentraleinheit jeweils über Ausgangskreise mit unterschiedlichen Gleichspannungspegeln verbunden sind,
- Fig. 4a: zeigt ein Ausführungsbeispiel der vorliegenden Erfindung, bei dem die Betriebsgeräte mit der Zentraleinheit über mehrere Ausgangskreise verbunden sind, wobei DC-Spannungspegel von wenigstens zwei Ausgangskreisen symmetrisch um das Massepotential herum ausgelegt sind,
- Fig. 4b: zeigt ein Abwandlung des Ausführungsbeispiels von Fig. 4a dahingehend, dass zwei Ausgangskreise Gleichspannungspegel aufweisen, die um das Massepotential herum asymmetrisch ausgelegt sind, und
- Fig. 5: zeigt ein weiteres Ausführungsbeispiel der vorliegenden Erfindung, bei dem die Zentraleinheit einen reinen Steuerausgang aufweist, der ein Betriebsgerät ansteuert, das seine Betriebsspannungsversorgung unabhängig von der Zentraleinheit ausgelegt hat.

Wie in Fig. 1 gezeigt, ist eine Zentraleinheit, aufweisend beispielsweise einen Gleichrichter 2 sowie ggf. auch eine Leistungsfaktor-Korrekturschaltung (PFC) 10, gemeinsam für mehrere Leuchtmittel-Betriebsgeräte 1, 1', 1" vorgesehen.

Die Zentraleinheit 2 wird mit (Netz-)Wechselspannung 9 versorgt. Die Zentraleinheit 2, 10 kann im übrigen auch räumlich von den Betriebsgeräten getrennt sein und bspw. zentral für einen Raum, eine Etage oder gar ein Gebäude in einem Schaltschrank etc. angeordnet werden.

Wie in Fig. 1 schematisch angedeutet, können die verschiedenen Leuchtmittel-Betriebsgeräte 1, 1', 1" verschiedenste Leuchtmittel, wie beispielsweise eine Gasentladungslampe 5, Leuchtdioden 5', etc. ansteuern. Die Leuchtmittel selbst können dabei mit DC- oder mit AC-Spannung betrieben werden, wobei in letzerem Fall in dem zugehörigen Betriebsgerät ein Wechselrichter vorgesehen ist.

Weiterhin können an einen DC-Ausgangskreis 11 der Zentraleinheit auch andere (bspw. passive) lichttechnische oder gebäudetechnische Einrichtungen, wie beispielsweise ein Lichtsensor 5" oder ein Bewegungsmelder (nicht dargestellt) angeschlossen sein.

Je nach Natur der angeschlossenen Leuchtmittel 5, 5' bzw. Sensoren 5" sind die Betriebsgeräte 1, 1', 1" unterschiedlich ausgebildet. Für den Fall, dass eine Gasentladungslampe 5 angesteuert werden soll, ist das entsprechende Betriebsgerät 3 bspw. als elektronisches Vorschaltgerät (EVG) u.a. mit einem Wechselrichter ausgebildet. Die Betriebsgeräte können in diesem Fall auch als "Ausgangs-Konverter" bezeichnet werden.

Die Spannungsversorgung der Betriebsgeräte und Leuchtmittel und optional auch die uni- oder bidirektionale Kommunikation zwischen der Zentraleinheit und den lokalen Betriebsgeräten 1, 1', 1" erfolgt über wenigstens einen DC-Ausgangskreis 11, 12. Wie in Fig. 1 schematisch dargestellt kann dabei ein Ausgangskreis 11 busartig ausgestaltet sein, so dass ausgehend von diesem zentralen gemeinsamen Bus 11 die verschiedenen Betriebsgeräte 1, 1', 1" über Stichleitungen 13, 13', 13" versorgt werden. Alternativ oder zusätzlich können für einzelne Betriebsgeräte bzw. gemeinsam versorgte Gruppen an Betriebsgeräten individuelle Ausgangskreise 12 vorgesehen sein.

Dieser DC-Ausgangskreis hat den Vorteil, dass er im Vergleich zu entsprechenden AC-Kreisen weniger anfällig gegenüber parasitären Effekten ist.

Festzuhalten ist, dass gemäß der vorliegenden Erfindung die Zentraleinheit für mehrere Betriebsgeräte gemeinsam vorgesehen ist, wobei die Zentraleinheit mit den Betriebsgeräten mittels wenigstens einem DC-Ausgangskreis verbunden ist.

Fig. 3 zeigt ein Ausführungsbeispiel der Erfindung, bei dem die Zentraleinheit 2 insgesamt drei Ausgangskreise mit unterschiedlichen Gleichspannungspegeln ansteuert, nämlich einen ersten Ausgangskreis 31 mit einer Hochvolt-Gleichspannung von beispielsweise 400 Volt, einem zweiten Ausgangskreis 32 mit einer Niedervolt-Gleichspannung von beispielsweise 12 Volt sowie einen weiteren Ausgangskreis 33, der mit Masse verbunden ist.

Die beiden in Fig. 3 schematisch dargestellten Betriebsgeräte 3, hier EVG's mit Wechselrichtern für Gasentladungslampen 5, sind mit jedem der genannten Ausgangskreise 31, 32, 33 verbunden, so dass sie einerseits eine Gleichspannung von 400 Volt für den Betrieb der Gasentladungslampen (allgemein Leuchtmittel) sowie eine weitere Gleichspannung von beispielsweise 12 Volt über einen Eingang 35 bereitgestellt bekommen. Der Niedervolt-Ausgangskreis 32 kann dabei zur Versorgung von Logikbauteilen in den Betriebsgeräten 3 oder aber auch zur Signalübertragung dienen, indem er bspw. als Digitalbus ausgestaltet ist. Alternativ können auch im Sinne einer Powerline-Technik diesem 12 Volt hochfrequente Ansteuersignale aufmoduliert sein.

Schließlich kann über den Niedervolt-Ausgangskreis 32 auch das den Betriebsgeräten 2 jeweils zugeordnete Leuchtmittel ausgeschaltet werden, wie schematisch durch einen Schalter 36 dargestellt ist. Dadurch, dass das Ausschalten (indirekt) über den Niederspannungs-Ausgangskreis 32 und nicht (direkt) über den Hochspannungs-Ausgangskreis 31 erfolgt, wird das Problem der Funkenstrecke bei geöffnetem Schalter 36 deutlich verringert. Falls also beispielsweise der Niederspannungs-Ausgangskreis 32 die Logikbauteile in dem Betriebsgerät 3 über den jeweiligen Anschluß 35 versorgt, können durch Öffnen des Schalters 36 diese entsprechenden Logikbauteile, beispielsweise die Ansteuerung des Wechselrichters in einem EVG abgeschaltet werden, was wiederum zum Verlöschen der zugeordneten Gasentladungslampe 5 führt.

Auch wenn somit das zugeordnete Leuchtmittel, hier die Gasentladungslampen 5, abgeschaltet werden, steht nach wie vor die Betriebsspannung von 400 Volt über den Ausgangskreis 31 zur Verfügung, so dass die entsprechenden Leuchtmittel ausgehend von diesem Standby-Betrieb jederzeit wieder schnell eingeschaltet werden, indem beispielsweise der Schalter 36 wieder geschlossen wird. Es ist anzumerken, dass der mechanische Schalter 36 jederzeit durch eine Übermittlung von entsprechenden Digitalbefehle ersetzt werden kann, die über den Niederspannungs-Ausgangskreis 32 übermittelt werden und am Eingang 35 des Betriebsgeräts beispielsweise durch einen Powerline-Demodulator (nicht dargestellt) ausgelesen und in einen Ansteuerbefehl für eine lokale Steuereinheit in einem Betriebsgerät umgesetzt werden.

Alternativ können Leuchtmittel natürlich auch abgeschaltet werden, indem bspw. durch einen vorgeschalteten Netzschalter 37 die Zentraleinheit 2 insgesamt abgeschaltet wird.

Allgemein kann der Niedervolt-Ausgangskreis mit bspw. 12V DC in beliebiger Kombination als Spannungsversorgung für Leuchtmittel (insbesondere für LEDs), als Versorgungsspannung für Logikbauteile (bspw. ASICs) in einem Betriebsgerät und/oder als Steuerkreis verwendet werden.

Während bei dem Ausführungsbeispiel gemäß Fig. 3 die beiden dargestellten Betriebsgeräte 3 jeweils mit den gleichen Ausgangskreisen 31 bzw. 32, 33 verbunden sind, zeigt Fig. 4 ein Ausführungsbeispiel, bei dem die Spannungspegel der Ausgangskreise der Zentraleinheit 2 derart ausgelegt sind, dass durch entsprechende Kombination an den Anschlüssen der Betriebsgeräte diese wahlweise mit einer hohen DC-Spannung HV, einee mittleren DC-Spannung MV bzw. einer niedrigen DC-Spannung LV versorgt werden können.

Somit können Betriebsgeräte, an die unterschiedliche Typen an Leuchtmitteln angeschlossen sind, individuell entsprechend ihren jeweiligen Anforderungen an die Spannungsversorgung versorgt werden. Eine hohe DC-Spannung bietet sich beispielsweise für Gasentladungslampen an, während sich eine niedrige Gleichspannungsversorgung beispielsweise für LED-Leuchtmittel anbietet.

In dem Ausführungsbeispiel von Fig. 4a sind ein Hochspannungs-Betriebsgerät 41 sowie ein Mittelspannungs-Betriebsgerät 42 dargestellt, die mit 400 Volt DC bzw. 200 Volt DC versorgt werden. Dies wird dadurch erreicht, dass die dargestellte Zentraleinheit 2 insgesamt drei Ausgangskreise 45, 47, 48 aufweist, wobei ein Ausgangskreis 45 mit Masse verbunden ist (GND) und die beiden weiteren Ausgangskreise 47, 48 Spannungspegel symmetrisch um dieses Massepotential, hier in Form von ± 200 Volt aufweisen. Es ist darauf hinzuweisen, dass in Fig. 4a, 4b sowie in der im folgenden erklärten Fig. 5 die Leuchtmittel rein schematisch dargestellt sind. Die Leuchtmittel können indessen von beliebiger Natur sein und bspw. auch in Gruppen seriell und/oder parallel an ein Betriebsgerät angeschlosssen werden.

Während bspw. EVGs aller Art mit den 400V DC betrieben werden können., ist die mittlere Spannung von 200V DC bspw. für einfache EVGs geeignet, die niedrige Lampen-Brennspannungen bereitstellen.

Fig. 4b zeigt eine Abwandlung von Fig. 4a dahingehend, dass zwar die Zentraleinheit 2 weiterhin mehrere Ausgangskreise 44, 45, 46 mit unterschiedlichem DC-Potential aufweist, die neben dem Masse-Ausgangskreis 45 vorgesehenen weiteren Ausgangskreise 44, 46 aber in diesem Fall Pegel führen, die asymmetrisch zu dem genannten Massepotential, hier in Form von +400 Volt DC bzw. -12 Volt DC angeordnet sind. Somit lässt sich gemäß diesem Beispiel eine Hochspannungs-DC Versorgung für ein Betriebsgerät 41 bzw. eine Niederspannungs-DC Versorgung für ein Betriebsgerät 43 erreichen. Die Niederspannungs-DC Versorgung von beispielsweise 12 Volt ist insbesondere für LED-Leuchtmittel geeignet.

Fig. 5 zeigt nunmehr eine Abwandlung von den bereits genannten Ausführungsbeispielen dahingehend, dass neben den Ausgangskreisen, die eine Betriebsspannungsversorgung, ggf. in Kombination mit einer Powerline-Signalübermittlung gewährleisten, die Zentraleinheit 2 einen reinen Steuer-Ausgangskreis 54 beispielsweise gemäß dem DALI (Digital Adressable Lighting Interface)-Standard aufweist. Dieser Steuer-Ausgangskreis 54 versorgt das zugeordnete Betriebsmittel, hier ein EVG 52 somit nicht mit der Betriebsspannung. Vielmehr ist im Sinne eines aus dem Stand der Technik bekannten elektronischen Vorschaltgeräts mit Digitalschnittstelle dieses EVG 52 unabhängig von der Zentraleinheit 2 mit Netzspannung 55 versorgt, um die Gasentladungslampe 5 anzusteuern.

Die Zentraleinheit kann aus mehreren parallelen Modulen aufweisend jeweils einen PFC 57 und eine elektronische Sicherung 56 aufweisen. Jedem Modul ist dabei ein spannungsführender Ausgangskreis zugeordnet. Insbesondere können unterschiedliche Module Ausgangskreise mit unterschiedlichen DC-Spannungspegeln versorgen.

Bei einem derartigen modularen Aufbau kann vorgesehen sein, dass jedem Modul ein Schalter 58 vorgeschaltet ist, so dass Module individuell ein- oder ausgeschaltet werden können, um somit die jeweils zugeordneten Ausgangskreise zu schalten. Somit können bestimmte Betriebsgeräte bzw. Gruppen davon sowie die zugehörigen Leuchtmittel gezielt ein- und ausgeschaltet werden.

## Patentansprüche

1. System zur Ansteuerung von Betriebsgeräten für Leuchtmitteln, aufweisend:
- eine Zentraleinheit, die eine Gleichrichterschaltung (2) aufweist und mit Wechselspannung (9) versorgbar ist, und
- mehrere Betriebsgeräte (1), denen jeweils wenigstens ein Leuchtmittel (5) zugeordnet ist,
wobei die Zentraleinheit die Betriebsgeräte (1) mittels mehrerer DC-Ausgangskreise (31, 32, 33) mit Gleichspannung versorgt,
**dadurch gekennzeichnet,**
**dass** wenigstens einer der Ausgangskreise (31, 32, 33) für die Bereitstellung der Leuchtmittel-Betriebsleistung und wenigstens ein weiterer der Ausgangskreise (31, 32, 33) für die Bereitstellung einer Niedervolt-Spannungsversorgung von Logikbauteilen in einem Betriebsgerät dient.

2. System nach Anspruch 1,
wobei der Ausgangskreis (32) für die Bereitstellung einer Niedervolt-Spannungsversorgung auch zur Signalübertragung dient, indem er bspw. als Digitalbus ausgestaltet ist.

3. System nach Anspruch 2,
wobei der Ausgangskreis (32) für die Bereitstellung einer Niedervolt-Spannungsversorgung Digitalbefehle übermittelt, die am Eingang (35) des Betriebsgeräts beispielsweise durch einen Powerline-Demodulator ausgelesen werden.

4. System nach Anspruch 1,
**dadurch gekennzeichnet,**
**dass** ein dem Betriebsgerät zugeordnetes Leuchtmittel durch Übertragung eines Ausschaltbefehls über einen Ausgangskreis ausschaltbar ist, wobei die Spannungsversorgung mittels eines weiteren Ausgangskreises beibehalten wird.

5. System nach einem der vorhergehenden Ansprüche,
**dadurch gekennzeichnet,**
**dass** ein Betriebsgerät mittels eines Schalters in einem Niedervolt-Ausgangskreis ausschaltbar ist.

6. System nach einem der vorhergehenden Ansprüche,
wobei das Leuchtmittel eine LED ist.

7. System nach einem der vorhergehenden Ansprüche,
**dadurch gekennzeichnet**,
das die Zentraleinheit weiterhin eine Leistungsfaktor-Korrekturschaltung aufweist.

8. System nach einem der vorhergehenden Ansprüche,
**dadurch gekennzeichnet,**
**dass** Ausgangskreisen mit unterschiedlichen Gleichspannungspegeln Betriebsgeräte für unterschiedliche Leuchtmittel zugeordnet sind.

9. System nach einem der vorhergehenden Ansprüche,
**dadurch gekennzeichnet,**
**dass** die Zentraleinheit weiterhin einen reinen Digitalsignal-Ausgangskreis aufweist.

10. System nach Anspruch 9,
**dadurch gekennzeichnet,**
**dass** mit dem Digitalsignal-Ausgangskreis ein Betriebsgerät verbunden ist, das eine von der Zentraleinheit unabhängige Spannungsversorgung, insbesondere eine Wechselspannungsversorgung aufweist.

11. System nach einem der vorhergehenden Ansprüche,
**dadurch gekennzeichnet,**
**dass** wenigstens ein Betriebsgerät mit Ausgangskreisen mit unterschiedlichen Gleichspannungspegeln verbunden ist.

12. System nach einem der vorhergehenden Ansprüche,
**dadurch gekennzeichnet,**
**dass** wenigstens ein Ausgangskreis für die Bereitstellung der Leuchtmittel-Betriebsleistung und wenigstens ein weiterer für die Bereitstellung einer Niedervolt-Spannungsversorgung von Logikbauteilen in einem Betriebsgerät dient.

13. System nach einem der vorhergehenden Ansprüche,
**dadurch gekennzeichnet,**
**dass** über wenigstens einen der Ausgangskreise Ansteuersignale übermittelt werden, die der Gleichspannung aufmoduliert sind.

14. System nach einem der vorhergehenden Ansprüche,
**dadurch gekennzeichnet,**
**dass** in der.Zentraleinheit für Ausgangskreise mit unterschiedlichen Gleichspannungspegeln unterschiedliche Module vorgesehen sind.

15. Verfahren zur Ansteuerung von Betriebsgeräten für Leuchtmitteln, wobei eine Zentraleinheit
- eine zugeführte Wechselspannung gleichrichtet, und
- mittels mehrere Ausgangskreise ein Betriebsgerät mit Gleichspannung versorgt, **dadurch gekennzeichnet dass**, dem Betriebsgerät wenigstens ein Leuchtmittel zugeordnet ist und wenigstens zwei Ausgangskreise unterschiedliche Gleichspannungspegel aufweisen.

16. Verfahren nach Anspruch 15,
**dadurch gekennzeichnet,**
**dass** ein angeschlossenes Betriebsgerät über einen Niedervolt-Ausgangskreis ausgeschaltet wird.

## Claims

1. System for actuating operating devices for light-emitting means, having:
- a central unit, which has a rectifier circuit (2) and to which AC voltage (9) can be supplied,
and
- a plurality of operating devices (1), each having at least one associated light-emitting means (5),
wherein the central unit supplies DC voltage to the operating devices (1) by means of a plurality of DC output circuits (31, 32, 33),
**characterized in that** at least one of the output circuits (31, 32, 33) serves to provide the light-emitting means operating power and at least one further one of the output circuits (31, 32, 33) serves to provide a low-voltage supply to logic modules in an operating device.

2. System according to Claim 1, wherein the output circuit (32) for providing a low-voltage supply is also used for signal transmission by virtue of it being configured as a digital bus, for example.

3. System according to Claim 2, wherein the output circuit (32) for providing a low-voltage supply communicates digital commands which are read at the input (35) of the operating device by a powerline demodulator, for example.

4. System according to Claim 1, **characterized in that** a light-emitting means associated with the operating device can be switched off by transmission of a switch-off command over an output circuit, wherein the voltage supply is maintained by means of a further output circuit.

5. System according to one of the preceding claims, **characterized in that** an operating device can be switched off by means of a switch in a low-voltage output circuit.

6. System according to one of the preceding claims, wherein the light-emitting means is an LED.

7. System according to one of the preceding claims, **characterized in that** the central unit furthermore has a power factor correction circuit.

8. System according to one of the preceding claims, **characterized in that** operating devices for different light-emitting means are associated with output circuits with different DC voltage levels.

9. System according to one of the preceding claims, **characterized in that** the central unit furthermore has a pure digital signal output circuit.

10. System according to Claim 9, **characterized in that** an operating device is connected to the digital signal output circuit, said operating device having a voltage supply which is independent of the central unit, in particular an AC voltage supply.

11. System according to one of the preceding claims, **characterized in that** at least one operating device is connected to output circuits with different DC voltage levels.

12. System according to one of the preceding claims, **characterized in that** at least one output circuit serves to provide the light-emitting means operating power and at least one further output circuit serves to provide a low-voltage supply to logic modules in an operating device.

13. System according to one of the preceding claims, **characterized in that** actuation signals are communicated via at least one of the output circuits, said actuation signals having been modulated onto the DC voltage.

14. System according to one of the preceding claims, **characterized in that** different modules are provided in the central unit for output circuits with different DC voltage levels.

15. Method for actuating operating devices for light-emitting means, wherein a central unit
- rectifies a supplied AC voltage, and
- supplies DC voltage to an operating device by means of a plurality of output circuits, **characterized in that** the operating device has at least one associated light-emitting means, and at least two output circuits have different DC voltage levels.

16. Method according to Claim 15, **characterized in that** a connected operating device is switched off via a low-voltage output circuit.

## Revendications

1. Système pour la commande d'appareils d'alimentation pour moyens d'éclairage, présentant :
- une unité centrale, qui présente un circuit redresseur (2) et qui est susceptible d'être alimentée avec une tension alternative (9), et
- plusieurs appareils d'alimentation (1), auxquels est respectivement associé au moins un moyen d'éclairage (5),
dans lequel l'unité centrale alimente les appareils d'alimentation (1) en tension continue au moyen de plusieurs circuits de sortie continue (31, 32, 33),
**caractérisé en ce que**
au moins l'un des circuits de sortie (31, 32, 33) sert à fournir la puissance d'alimentation des moyens d'éclairage et au moins un autre des circuits de sortie (31, 32, 33) sert à fournir une alimentation à basse tension pour des composants logiques dans un appareil d'alimentation.

2. Système selon la revendication 1,
dans lequel le circuit de sortie (32) destiné à fournir une alimentation à basse tension sert aussi à la transmission de signaux, en ce qu'il est agencé par exemple comme bus numérique.

3. Système selon la revendication 2,
dans lequel le circuit de sortie (32) destiné à fournir une alimentation à basse tension transmet des instructions numériques, qui sont lues à l'entrée (35) de l'appareil d'alimentation par exemple par un démodulateur de courants porteurs en ligne.

4. Système selon la revendication 1,
**caractérisé en ce que**
un moyen d'éclairage associé à l'appareil d'alimentation est susceptible d'être éteint par la transmission d'une instruction d'extinction par l'intermédiaire d'un circuit de sortie, dans lequel l'alimentation en tension est maintenue au moyen d'un autre circuit de sortie.

5. Système selon l'une des revendications précédentes,
**caractérisé en ce que**
un appareil d'alimentation est susceptible d'être mis hors marche au moyen d'un commutateur dans un circuit de sortie à basse tension.

6. Système selon l'une des revendications précédentes,
dans lequel le moyen d'éclairage est une LED.

7. Système selon l'une des revendications précédentes,
**caractérisé en ce que**
l'unité centrale présente en outre un circuit de correction de facteur de puissance.

8. Système selon l'une des revendications précédentes,
**caractérisé en ce que**
des appareils d'alimentation pour différents moyens d'éclairage sont associés à des circuits de sortie présentant différents niveaux de tension continue.

9. Système selon l'une des revendications précédentes,
**caractérisé en ce que**
l'unité centrale présente en outre un circuit de sortie exclusivement à signaux numériques.

10. Système selon la revendication 9,
**caractérisé en ce que**
un appareil d'alimentation, qui présente une alimentation en tension, en particulier une alimentation en tension alternative, indépendante de l'unité centrale, est relié au circuit de sortie à signaux numériques.

11. Système selon l'une des revendications précédentes,
**caractérisé en ce que**
au moins un appareil d'alimentation est relié à des circuits de sortie présentant différents niveaux de tension continue.

12. Système selon l'une des revendications précédentes,
**caractérisé en ce que**
au moins un circuit de sortie sert à fournir la puissance d'alimentation des moyens d'éclairage et au moins un autre des circuits de sortie sert à fournir une alimentation à basse tension pour des composants logiques dans un appareil d'alimentation.

13. Système selon l'une des revendications précédentes,
**caractérisé en ce que**
des signaux de commande, qui sont modulés sur la tension continue, sont transmis par l'intermédiaire d'au moins l'un des circuits de sortie.

14. Système selon l'une des revendications précédentes,
**caractérisé en ce que**, dans l'unité centrale, différents modules sont prévus pour des circuits de sortie présentant différents niveaux de tension continue.

15. Procédé pour la commande d'appareils d'alimentation pour moyens d'éclairage, dans lequel une unité centrale
- redresse une tension alternative fournie, et
- alimente un appareil d'alimentation en tension continue au moyen de plusieurs circuits de sortie,
**caractérisé en ce que**
au moins un moyen d'éclairage est associé à l'appareil d'alimentation et au moins deux circuits de sortie présentent différents niveaux de tension continue.

16. Procédé selon la revendication 15,
**caractérisé en ce que**
un appareil d'alimentation raccordé est mis hors marche par l'intermédiaire d'un circuit de sortie à basse tension.
